# EUROPÄISCHE PATENTSCHRIFT

(11) **EP 1 791 645 B1**
(45) Veröffentlichungstag und Bekanntmachung des Hinweises auf die Patenterteilung: **12.12.2007**
(21) Anmeldenummer: 05785200.6
(22) Anmeldetag: 09.09.2005
(51) Int. Cl.: B05B 7/16, B05B 7/14, C23C 24/04

(54) **VERFAHREN ZUM KALTGASSPRITZEN UND KALTGASSPRITZPISTOLE MIT ERHÖHTER VERWEILDAUER DES PULVERS IM GASSTRAHL**
METHOD FOR COLD GAS SPRAYING AND COLD GAS SPRAYING PISTOL WITH INCREASED RETENTION TIME FOR THE POWDER IN THE GAS STREAM
PROCEDE DE PULVERISATION PAR GAZ FROID ET PISTOLET PULVERISATEUR A GAZ FROID CARACTERISES PAR UN TEMPS DE SEJOUR PROLONGE DE LA POUDRE DANS LE JET DE GAZ

(30) Priorität: 24.09.2004 DE 102004046348; 28.01.2005 DE 102005004116
(43) Veröffentlichungstag der Anmeldung: 06.06.2007
(73) Patentinhaber: Linde Aktiengesellschaft, 80807 München (DE)
(72) Erfinder: HEINRICH, Peter, 82110 Germering (DE); KREYE, Heinrich, 22175 Hamburg (DE); SCHMIDT, Tobias, 59889 Eslohe (DE); STOLTENHOFF, Thorsten, 58256 Ennepetal (DE); GÄRTNER, Frank, 22043 Hamburg (DE)
(86) Internationale Anmeldenummer: PCT/EP2005/009705
(87) Internationale Veröffentlichungsnummer: WO 2006/034778

(56) Entgegenhaltungen:
- EP-A- 1 398 394
- DE-A1- 10 160 958
- US-B1- 6 623 796
- US-B2- 6 502 767

## Beschreibung

Die Erfindung betrifft ein Verfahren zum Kaltgasspritzen, bei welchem Partikel zur Schicht- oder Formherstellung in einem Gasstrahl beschleunigt werden und mit hoher Geschwindigkeit auf ein Substrat auftreffen, wobei Partikel unterschiedlicher Größe in einen heißen, Düsen-Eintrittstemperatur aufweisenden Gasstrahl injiziert und in dem heißen Gasstrahl auf eine Temperatur unterhalb der Schmelztemperatur erwärmt werden und die Partikel durch Entspannung in einer Düse beschleunigt werden, wobei sich Gasstrahl und Partikel wieder abkühlen. Ferner betrifft die Erfindung eine Kaltgasspritzpistole umfassend eine Düse zur Beschleunigung von Gasstrahl und Partikeln, welche sich in eine konvergent zulaufenden Düsenabschnitt und einen Düsenauslauf gliedert, welche am Düsenhals ineinander übergehen, und ein Pulverinjektionsrohr, welches vor dem Düsenhals endet.

Beim Kaltgasspritzen wird ein Gas in einer de Lavaldüse auf Überschallgeschwindigkeit beschleunigt. Der Beschichtungswerkstoff wird als Pulver vor oder nach dem Düsenhals in den Gasstrahl injiziert und auf das Substrat hin auf Geschwindigkeiten zwischen 200 und 1600 m/s, vorzugsweise zwischen 600 und 1200 m/s beschleunigt. Die auf hohe Geschwindigkeit gebrachten Partikel bilden beim Aufprall eine dichte und fest haftende Schicht Dazu müssen sich die Partikel verformen. Ein Aufheizen des-Gasstrahls erhöht die Strömungsgeschwindigkeit des Gases und somit auch die Partikelgeschwindigkeit Die damit ebenfalls verbundene Erwärmung der Partikel begünstigt das Verformen beim Aufprall. Die Gastemperatur liegt aber deutlich unterhalb der Schmelztemperatur des Beschichtungswerkstoffs, so dass ein Schmelzen der Partikel im Gasstrahl nicht stattfinden kann. Im Vergleich zu den Verfahren des thermischen Spritzens lassen sich beim Kaltgasspritzen die mit dem Schmelzen verbundenen Nachteile wie Oxidation und andere Phasenumwandlungen vermeiden.

Das Verfahren des Kaltgasspritzens beinhaltet beispielsweise die EP 484 533, in der die Merkmale des Oberbegriffs der unabhängigen Ansprüche 1 und 5 offenbart werden. In jüngster Zeit hat sich gezeigt, dass dichte und fest haftende nicht nur dann entstehen, wenn das Gas in einer Lavaldüse auf Überschallgeschwindigkeit sondern auch wenn das Gas nur auf Geschwindigkeiten nahe an der Schallgeschwindigkeit beschleunigt wird. Ein Verfahren mit Beschleunigung auf Geschwindigkeiten nahe der Schallgeschwindigkeit beinhaltet beispielsweise die DE 101 19 288. Eine Lavaldüse gliedert sich in einen konvergenten Abschnitt, der im Düsenhals endet, und in einen am Düsenhals beginnenden divergenten Abschnitt Eine Düse, in der Gas auf nahezu Schallgeschwindigkeit beschleunigt wird, gliedert sich in einen konvergenten Abschnitt und einen sich daran anschließenden Abschnitt, der konisch oder zylindrisch gestaltet ist.

Von Vorteil für die Schicht ist, wenn die Partikel beim Aufprall auf das Substrat warm (aber nicht angeschmolzen) sind, da dies die plastische Verformung unterstützt. Ein Anschmelzen der Partikel kann die Eigenschaften der Beschichtung zu ihren Ungunsten verändern. Um die Partikeltemperatur anzuheben, wird das Gas erwärmt. In der EP 924 315 ist ein Verfahren beschrieben, bei welchem das Gas bereits direkt nach dem Erfassen des Gaspuffers erwärmt und das erwärmte Gas zur Spritzpistole geleitet wird. Auch die Vorrichtung der EP1 200 200, in welcher Luft als Trägergas verwendet wird, beinhaltet eine Erwärmung des Gases bevor es in die Spritzpistole geleitet wird. Die Injektion der Partikel erfolgt normalerweise mittels eines Pulverinjektionsrohrs axial und zentrisch in den konvergenten Abschnitt der Düse. Der Übertrag der Wärme vom Gas auf die Spritzpartikel findet folglich im Wesentlichen im konvergenten Abschnitt und im Bereich des Düsenhalses statt. Nach dem Düsenhals kühlt der Gasstrahl aufgrund der Gasentspannung und dem damit verbundenen Anstieg der Geschwindigkeit wieder ab. Sobald die Gastemperatur dabei unter die Partikeltemperatur fällt, kühlen die Partikel wieder ab. Da die Partikel nicht alle die gleiche Größe aufweisen sondern alle Größen bis hin zu einem Maximalwert, welcher die Partikelgröße spezifiziert, ist die Wärmeaufnahme der Partikel sehr unterschiedlich. Kleine Partikel erwärmen sich deutlich leichter, kühlen aber auch schneller wieder ab, während größere Partikel sich schlechter erwärmen, aber auch langsamer wieder abkühlen. Aus diesen Gründen ist die Durchführung der Partikelerwärmung bisher nur unzufriedenstellend gelöst Besonders in gröberen Partikeln kann noch deutlich mehr thermische Energie gespeichert werden als das mit den bisher üblichen Verfahren der Fall ist.

Zudem hat sich in jüngster Zeit gezeigt, dass die zur Partikelhaftung notwendige kritische Geschwindigkeit bei vielen Spritzwerkstoffen mit größer werdendem Partikeldurchmesser sinkt Dieser-Größeneffekt begünstigt die Verwendung gröberer Partikel im Spritzprozess.

Der Erfindung liegt die Aufgabe zugrunde, ein Verfahren und eine Vorrichtung anzuDer Erfindung liegt die Aufgabe zugrunde, ein Verfahren und eine Vorrichtung anzugeben, die die Wärmeaufnahme der Partikel verbessern und dadurch zu höheren Partikeltemperaturen beim Aufprall auf das Substrat führen und die die Verwendung von gröberen Partikel verbessert.

Die Aufgabe wird hinsichtlich des Verfahrens erfindungsgemäß dadurch gelöst, dass die Verweildauer der Partikel im heißen Gasstrahl erhöht wird, so dass mindestens 80 Gewichtsprozent der Partikel mindestens eine Düsen-Eintrittstemperatur erreichen, die das 0,7-fache der Düsen-Eintrittstemperatur des Gasstrahls in Kelvin beträgt. Dazu wird bei dem erfindungsgemäßen Verfahren die Verweildauer in dem heißen Gasstrahl derartig eingestellt, dass nicht nur die kleineren Partikel, die sich sehr schnell erwärmen, mindestens die 0,7-fache Temperatur des Gasstrahls in Kelvin erreichen, sondem auch die größeren Partikel die sich vergleichsweise langsam erwärmen, diese Temperatur erreichen. Durch die Erhöhung der Verweildauer erreichen somit nahezu alle Partikel das gewünschte Temperaturniveau. Dadurch wird mit dem erfindungsgemäßen Verfahren der Anteil an Wärmeenergie, der beim Aufprall neben der kinetischen Energie zur Verfügung steht, deutlich erhöht. Dies ist nicht durch eine Erhöhung der Düsen-Eintrittstemperatur des Gasstrahls möglich: Mit einer höheren Gastemperatur würde zwar erreicht, dass die größeren Partikel wärmer würden, aber die kleineren Partikel würden aufschmelzen und die für das Kaltgasspritzen typischen Eigenschaften der Schichten würden sich nicht einstellen. Mit dem erfindungsgemäßen Verfahren hingegen wird das Temperaturniveau der Partikel insgesamt erhöht, ohne jedoch dabei ein Aufschmelzen der kleineren Partikeln zu riskieren. Dies wird erreicht, indem einerseits eine Gaseintrittstemperatur in Abhängigkeit der Partikeleigenschaften und vorzugsweise unterhalb der Schmelztemperatur der Partikel eingestellt wird und anderseits die Verweildauer so lange gewählt wird, dass auch die größeren Partikel auf das gewünschte Temperaturniveau erwärmt werden.

Mit dem erfindungsgemäßen Verfahren wird also erreicht, dass die Partikel beim Aufprall deutlich wärmer sind als bei den bisher üblichen Verfahren. Die Temperaturen beim Aufprall liegen vorteilhafterweise um 100 bis 400 °C über den bisher üblichen Temperaturen. Wärmere Partikel verformen sich beim Auftreffen auf das Werkstück durch ihre thermische Erweichung besser als kältere Partikel. Neben der kinetischen Energie steht nun deutlich mehr thermische Energie der Partikel zur Schichtausbildung zur Verfügung. Die Erhöhung der zur Verfügung stehenden Energie führt zu einer Verbesserung der Haftung der Partikel auf dem Untergrund und der Partikel untereinander. Bei gleicher Aufprallgeschwindigkeit der Partikel wird folglich mit dem erfindungsgemäßen Verfahren die Festigkeit und die Qualität der Schicht deutlich verbessert. Ist die Aufprallgeschwindigkeit geringer als bisher üblich - etwa durch die Bauart der Düse oder durch Verwendung von Pulvern mit größeren Partikeldurchmessern - haften die Partikel trotz der geringeren kinetischen Energie zufrieden stellend, da den Partikeln zusätzliche Energie in Form von Wärme zur Verfügung steht. Die Verwendung von Pulvern mit größeren Partikeldurchmessern, welche durch das erfindungsgemäße Verfahren unter gleichzeitiger Nutzung von Größeneffekten (kritische Geschwindigkeit für die Partikelhaftung sinkt mit steigendem Partikeldurchmesser) möglich wird, erhöht die Wirtschaftlichkeit des Kaltgasspritzens, da gröbere Pulver günstiger als feinere sind. Gröbere Partikel lassen sich zudem besser fördern und neigen weniger zu Anbackungen in der Düse.

Mit besonderem Vorteil beträgt die Düsen-Eintrittstemperatur der Partikel das 0,8-fache, vorzugsweise das 0,9-fache der Düsen-Eintrittstemperatur des Gasstrahls. Bei höheren Partikeltemperaturen steht beim Aufprall mehr Wärme zur Schichtausbildung zur Verfügung und es zeigen sich die auf das erfindungsgemäße Verfahren zurückzuführenden Verbesserungen der Schichteigenschaften. Die aufprallenden Partikel werden durch die höhere Aufpralltemperatur duktilisiert und verformen sich besser. Die Bindingsqualität ist höher, die Schicht als ganzes ist dichter und Eigenspannungen werden reduziert.

Vorteilhafterweise erreichen mindestens 90 Gewichtsprozent, vorzugsweise mindestens 95 Gewichtsprozent der Partikel die Düsen-Eintrittstemperatur. Je mehr Partikel eine höhere Temperatur erreichen, desto mehr Energie steht beim Aufprall zur Verfügung. Wenn erfindungsgemäß mehr Partikel eine höhere Temperatur erreichen, bedeutet dies, dass auch die größeren Partikel auf höhere Temperaturen erwärmt werden. Größere Partikel haben einen starken Einfluss auf die Schichteigenschaften, so dass sich die Schichteigenschaften durch die Erwärmung der großen Partikel stark verbessern. Auch wird es möglich, mit grobkömigeren Pulvern unter gleichzeitiger Nutzung von Größeneffekten (kritische Geschwindigkeit für die Partikelhaftung sinkt mit steigendem Partikeldurchmesser) akzeptable Schichten zu spritzen, da besonders bei den gröberen Pulvern neben der kinetischen Energie die thermische Erweichung zur Schichtausbildung unabdingbar ist.

In vorteilhafter Ausgestaltung der Erfindung werden Partikel mit einer Partikelgröße von kleiner 200 µm, vorzugsweise von kleiner 100 µm, besonders bevorzugt von kleiner 50 µm verwendet. Eine Begrenzung der Partikelgröße auf eine Minimalgröße oder die Festlegung eines Fensters für die Partikelgröße ist nicht notwendig, da bei dem erfindungsgemäßen Verfahren die in dem Pulver vorkommenden kleineren Partikel maximal eine Düsen-Eintrittstemperatur erhalten, die der Düsen-Eintrittstemperatur des Gases entspricht. Die Düsen-Eintrittstemperatur des Gases liegt verfahrensbedingt unter der Schmelztemperatur des Spritzwerkstoffes.

Die Aufgabe wird für die Vorrichtung erfindungsgemäß dadurch gelöst, dass das Pulverinjektionsrohr mehr als 40 mm vor dem Düsenhals endet. Die erfindungsgemäße Vorrichtung führt zu einer längeren Verweildauer der Spritzpartikel in dem heißen Gasstrahl und weist somit alle vorgenannten Vorteile auf.

Vorteilhafterweise endet das Pulverinjektionsrohr 40 bis 500 mm, vorzugsweise 60 bis 400 mm, besonders bevorzugt 80 bis 250 mm vor dem Düsenhals. Bei diesen Abständen ist die Verweildauerverlängerung zur Partikelerwärmung genügend groß und die Kaltgasspritzpistole bleibt in der Bedienung handlich.

In einer vorteilhaften Ausgestaltung der Erfindung ist vor dem konvergenten Düsenabschnitt eine Vorkammer angeordnet, wobei das Pulverinjektionsrohr in der Vorkammer endet Durch das bisher nicht übliche Enden des Pulverinjektionsrohrs in der Vorkammer verlängert sich die Verweildauer der Partikel in dem heißen Gas.

Vorteilhafterweise ist dabei der konvergente Düsenabschnitt zwischen 20 und 100 mm lang. Die Verlängerung der Verweildauer der Partikel in dem heißen-Gas durch die Vergrößerung des Abstands zwischen Pulverinjektionsrohrende und Düsenhals erfolgt somit durch eine Verlängerung der Vorkammer. Eine Vorkammerverlängerung ist fertigungstechnisch leicht durchzuführen, Insbesondere da die bisher üblichen Düsen- weiterhin verwendet werden können.

In einer anderen vorteilhaften Ausgestaltung der Erfindung endet das Pulverinjektionsrohr im konvergenten Düsenabschnitt. Auch eine Verlängerung des konvergenten Abschnitts erhöht die Verweildauer im heißen Gasstrahl.

In vorteilhafter Ausgestaltung ist der Düsenauslauf divergierend oder zylindrisch oder konisch zulaufend gestaltet Derartige Düsengeometrien eignen sich in besonderer Weise zum Kaltgasspritzen.

Im Folgenden wird zunächst eine Düse mit Pulverinjektion nach dem Stand der Technik und anschließend die Erfindung anhand von drei beispielhaften Ausgestaltungen näher erläutert. Hierzu zeigt
- Figur 1: eine Düse mit Pulverinjektion nach dem Stand der Technik,
- Figur 2: eine beispielhafte Ausgestaltung der Erfindung mit verlängerter Vorkammer,
- Figur 3: eine andere beispielhafte Ausgestaltung mit verlängertem konvergent zulaufenden Düsenabschnitt und
- Figur 4: eine dritte beispielhafte Ausgestaltung verlängerter Vorkammer und verlängertem konvergenten Düsenabschnitt.

Weiterhin zeigt Figur 5 die Entwicklung von Gas- und Partikeltemperatur von der Pulverinjektion ab bis zum Düsenaustritt für eine Pulverinjektion nach dem Stand der Technik und die erfindungsgemäße Pulverinjektion.

Figur 1 bis 4 beinhalten eine Düse mit einem konvergenten Düsenabschnitt 1 und einem Düsenauslauf 2, eine Vorkammer 3 (mit Ausnahme von Figur 3) und ein Pulverinjektionsrohr 4.

Figur 1 zeigt die bisher übliche Injektion der Partikel in die Düse. Die Düse gliedert sich in den konvergenten Düsenabschnitt 1, der am Düsenhals in den Düsenauslauf 2 übergeht. Vor dem konvergenten Düsenabschnitt 1 befindet sich eine Vorkammer 3, in welche das Gas strömt bevor es in die Düse gelangt. Das Pulverinjektionsrohr 4 reicht über die Vorkammer 3 hinaus und endet in dem konvergenten Düsenabschnitt 1. Das Pulverinjektionsrohrende befindet sich üblicherweise in einem Abstand von 20 bis 30 mm vor dem Düsenhals.

In der beispielhaften Ausgestaltung gemäß Figur 2 ist die Vorkammer 3 deutlich länger ausgestaltet als bisher üblich. Das Pulverinjektionsrohr 4 endet bereits weit vorne in der Vorkammer 3. Der Abstand zwischen Pulverinjektionsrohrende und Düsenhals ist damit gegenüber den bisher üblichen Ausgestaltungen verlängert. Mit Vorteil beträgt er nun - bei unveränderten Düsenabmessungen - mindestens 40 mm. Möglich ist ein Abstand von 500 mm und mehr. Vorzugsweise beträgt der Abstand zwischen 60 mm und 400 mm, besonders bevorzugt 80 bis 250 mm.

Eine andere beispielhafte Ausgestaltung zeigt Figur 3. Hier ist der konvergent zulaufende Düsenabschnitt 1 gegenüber den bisher üblichen Ausgestaltungen verlängert. Das Pulverinjektionsrohr 4 endet im vorderen Bereich des konvergenten Düsenabschnitts 1. Eventuell ist vor dem konvergenten Düsenabschnitt eine kurze Vorkammer angebracht. Der Abstand zwischen Pulverinjektionsrohrende und Düsenhals erreicht durch die Verlängerung des konvergenten Abschnitts vorteilhafterweise die für das vorherige Beispiel genannten Werte.

In Figur 4 ist eine weitere beispielhafte Ausgestaltung gezeigt Die Vergrößerung des Abstands Pulverinjektionsrohrende - Düsenhals wird hier durch eine Verlängerung des konvergenten Düsenabschnitts 1 und Vorkammer 3 erreicht. Das Pulverinjektionsrohr 4 endet in der Vorkammer 3. Vorteilhafterweise werden für den Abstand wiederum die vorgenannten Werte eingerichtet.

Für alle beispielhaften Ausgestaltungen (Figur 2 bis 4) ist eine thermische Isolierung der Vorkammer und des konvergenten Düsenabschnittes anzustreben, um unnötige Wärmeverluste zu vermeiden und die thermische Belastung tragender Bauteile zu minimieren.

Bei den bisher üblichen Verfahren mit einer Pulverinjektion 20 mm vor dem Düsenhals wird bei der Verwendung von Stickstoff für den Gasstrahl bei einem Gasdruck von 30 bar und einer Gastemperatur von 600 °C vor Düseneintritt für ein Partikel mit 5 µm Durchmesser beim Aufprall eine Temperatur von nur 50 °C erreicht während ein Partikel mit 50 µm Durchmesser beim Aufprall eine Temperatur von 175 °C aufweist. Bei der erfindungsgemäßen frühen Partikelinjektion treffen die Partikel bei gleichen Prozessparametem und sonst unveränderten Düsenabmessungen mit deutlich höheren Temperaturen auf das Substrat. Erfolgt die Partikelinjektion 80 mm vor dem Düsenhals, weist ein Partikel mit 50 µm Durchmesser beim Aufprall eine Temperatur von 280 °C auf und bei einer Partikelinjektion 150 µm vor dem Düsenhals gar eine Temperatur von 340 °C. Durch das erfindungsgemäße Verfahren steigt u.a. die Festigkeit der erzeugten Schicht an: bei Verwendung von Kupferpartikeln der Körnung -38+10 µm steigt die Festigkeit der gespritzten Kupferschicht von 100 MPa (bei 20 mm Abstand) auf 150 MPa (bei 250 mm Abstand) an.

In Figur 5 ist der Verlauf der Partikeltemperatur für Kupferpartikel mit einem Durchmesser von 45 µm dargestellt. Für den Gasstrahl wurde Stickstoff bei 30 bar und 600 °C in die Kaltgasspritzpistole geleitet. In dem Diagramm ist nach rechts der Ort in m aufgetragen, wobei die negativen Werte die Abstände vor dem Düsenhals und die positiven Zahlen die Abstände nach dem Düsenhals in Richtung Düsenaustritt angegeben. Nach oben ist die Temperatur in °C angegeben. Die Kurve C zeigt den Verlauf der Gastemperatur: Der Gasstrahl gelangt mit einer Temperatur von 580°C in die Vorkammer. Im Bereich des Düsenhalses beginnt das Gas aufgrund der Entspannung sehr schnell abzukühlen. Nach dem schnellen Abfall klingt der Temperaturabfall langsam aus. Kurve B zeigt den Temperaturverlauf eines Partikels bei einer Injektion 20 mm vor dem Düsenhals. Die Partikeltemperatur steigt bis hin zum Düsenhals auf ca. 230 °C an. Nach dem Düsenhals kühlen die Partikel relativ gleichmäßig wieder ab und bei Düsenaustritt liegt die Partikeltemperatur bei 180 °C. Erfolgt die Partikelinjektion erfindungsgemäß 150 mm vor dem Düsenhals steigt die Partikeltemperatur bis zum Düsenhals auf 480 °C an. Nach dem Düsenhals sinkt die Partikeltemperatur ab und beim Düsenaustritt beträgt sie 340 °C. Durch die Verlegung des Injektionsorts von 20 mm auf 150 mm vor Düsenhals steigt somit die Partikeltemperatur beim Düsenaustritt um 160 °C an.

### Bezugszeichenliste

- 1: konvergenter Düsenabschnitt
- 2: Düsenauslauf
- 3: Vorkammer
- 4: Pulverinjektionsrohr

## Patentansprüche

1. Verfahren zum Kaltgasspritzen, bei weichem Partikel zur Schicht- oder Formherstellung in einem Gasstrahl beschleunigt werden und mit hoher Geschwindigkeit auf ein Substrat auftreffen, wobei Partikel unterschiedlicher Größe in einen heißen, Düsen-Eintrittstemperatur aufweisenden Gasstrahl injiziert (4) und in dem heißen Gasstrahl auf eine Temperatur unterhalb der Schmelztemperatur erwärmt werden und die Partikel durch Entspannung in einer Düse (1, 2) beschleunigt werden, wobei sich Gasstrahl und Partikel wieder abkühlen, **dadurch gekennzeichnet, dass** die Verweildauer der Partikel im heißen Gasstrahl erhöht wird, so dass mindestens 80 Gewichtsprozent der Partikel mindestens eine Düsen-Eintrittstemperatur erreichen, die das 0,7-fache der Düsen-Eintrittstemperatur des Gasstrahls in Kelvin beträgt.

2. Verfahren nach Anspruch 1, **dadurch gekennzeichnet dass** die Düsen-Eintrittstemperatur der Partikel das 0,8-fache, vorzugsweise das 0,9-fache beträgt.

3. Verfahren nach Anspruch 1 oder 2, **dadurch gekennzeichnet, dass** mindestens 90 Gewichtsprozent, vorzugsweise 95 Gewichtsprozent der Partikel die Düsen-Eintrittstemperatur erreichen.

4. Verfahren nach einem der Ansprüche 1 bis 3, **dadurch gekennzeichnet, dass** Partikel mit einer Partikelgröße von kleiner 200 µm, vorzugsweise kleiner 100 µm, besonders bevorzugt von kleiner 50 µm verwendet werden.

5. Kaltgasspritzpistole umfassend eine Düse zur Beschleunigung von Gasstrahl und Partikeln, welche sich in einen konvergent zulaufenden Düsenabschnitt (1) und einen Düsenauslauf (2) gliedert, welche am Düsenhals ineinander übergehen, und ein Pulverinjektionsrohr (4), welches vor dem Düsenhals endet, **dadurch gekennzeichnet, dass** das Pulverinjektionsrohr (4) mehr als 40 mm vordem Düsenhals endet

6. Kaltgasspritzpistole nach Anspruch 5, **dadurch gekennzeichnet, dass** das Pulverinjektionsrohr 40 bis 500 mm, vorzugsweise 60 bis 400 mm, besonders bevorzugt 80 bis 250 mm vor dem Düsenhals endet.

7. Kaltgasspritzpistole nach Anspruch 5 oder 6, **dadurch gekennzeichnet, dass** vor dem konvergenten Düsenabschnitt (1) eine Vorkammer (3) angeordnet ist, wobei das Pulverinjektionsrohr (4) in der Vorkammer (3) endet

8. Kaltgasspritzpistole nach Anspruch 7, **dadurch gekennzeichnet, dass** der konvergente Düsenabschnitt (1) zwischen 20 und 100 mm lang ist.

9. Kaltgasspritzpistole nach Anspruch 5 oder 6, **dadurch gekennzeichnet, dass** das Pulverinjektionsrohr (4) im konvergenten Düsenabschnitt (1) endet

10. Kaltgasspritzpistole nach einem Ansprüche 5 bis 9, **dadurch gekennzeichnet, dass** der Düsenauslauf (2) divergierend oder zylindrisch oder konisch zulaufend gestaltet ist.

## Claims

1. Method of cold-gas spraying in which particles for producing a layer or form are accelerated in a gas jet and impinge on a substrate at high speed, particles of different sizes being injected into a hot gas jet at nozzle inlet temperature (4) and heated in the hot gas jet to a temperature below the melting temperature, and the particles being accelerated by expansion in a nozzle (1, 2), the gas jet and the particles cooling down again, **characterized in that** the residence time of the particles in the hot gas jet is increased, so that at least 80 percent by weight of the particles reach at least a nozzle inlet temperature that is 0.7 of the nozzle inlet temperature of the gas jet in Kelvins.

2. Method according to Claim 1, **characterized in that** the nozzle inlet temperature of the particles is 0.8, preferably 0.9, thereof.

3. Method according to Claim 1 or 2, **characterized in that** at least 90 percent by weight, preferably 95 percent by weight, of the particles reach the nozzle inlet temperature.

4. Method according to one of Claims 1 to 3, **characterized in that** particles with a particle size of less than 200 µm, preferably less than 100 µm, with particular preference less than 50 µm, are used.

5. Cold-gas spray gun comprising a nozzle for accelerating a gas jet and particles, which is divided into a convergently tapering nozzle portion (1) and a nozzle outlet (2), which merge one into the other at the nozzle neck, and a powder injection tube (4), which ends upstream of the nozzle neck, **characterized in that** the powder injection tube (4) ends over 40 mm upstream of the nozzle neck.

6. Cold-gas spray gun according to Claim 5, **characterized in that** the powder injection tube ends 40 to 500 mm, preferably 60 to 400 mm, with particular preference 80 to 250 mm, upstream of the nozzle neck.

7. Cold-gas spray gun according to Claim 5 or 6, **characterized in that** a pre-chamber (3) is arranged upstream of the convergent nozzle portion (1), the powder injection tube (4) ending in the pre-chamber (3).

8. Cold-gas spray gun according to Claim 7, **characterized in that** the convergent nozzle portion (1) is between 20 and 100 mm long.

9. Cold-gas spray gun according to Claim 5 or 6, **characterized in that** the powder injection tube (4) ends in the convergent nozzle portion (1).

10. Cold-gas spray gun according to one of Claims 5 to 9, **characterized in that** the nozzle outlet (2) is formed in a divergently or cylindrically or conically tapering manner.

## Revendications

1. Procédé de pulvérisation de gaz froid avec lequel des particules sont accélérées en un jet de gaz pour produire une couche ou un moule et sont projetées à grande vitesse contre un substrat, les particules de différentes tailles étant injectées (4) dans un jet de gaz présentant une température d'entrée de buse chaude et étant réchauffées dans le jet de gaz chaud à une température au-dessus de la température de fusion et les particules étant accélérées par détente dans une buse (1, 2), le jet de gaz et les particules se refroidissant de nouveau, **caractérisé en ce que** la durée de séjour des particules dans le jet de gaz chaud est augmentée de sorte qu'au moins 80 % en poids des particules atteignent au moins une température d'entrée dans la buse qui est égale à 0,7 fois la température d'entrée dans la buse du jet de gaz en Kelvin.

2. Procédé selon la revendication 1, **caractérisé en ce que** la température d'entrée dans la buse des particules est égale à 0,8 fois, de préférence à 0,9 fois.

3. Procédé selon la revendication 1 ou 2, **caractérisé en ce qu'**au moins 90 % en poids, de préférence 95 % en poids des particules atteignent la température d'entrée dans la buse.

4. Procédé selon l'une des revendications 1 à 3, **caractérisé en ce que** les particules utilisées présentent une taille de particule inférieure à 200 µm, de préférence inférieure à 100 µm, plus préférablement inférieure à 50 µm.

5. Pistolet de pulvérisation de gaz froid comprenant une buse pour accélérer un jet de gaz et des particules, qui se divise en une section de buse (1) arrivante convergente et une sortie de buse (2), qui passent l'une dans l'autre au niveau du col de la buse, et un tube d'injection de poudre (4), qui se termine avant le col de la buse, **caractérisé en ce que** le tube d'injection de poudre (4) se termine à plus de 40 mm avant le col de la buse.

6. Pistolet de pulvérisation de gaz froid selon la revendication 5, **caractérisé en ce que** le tube d'injection de poudre se termine de 40 à 500 mm, de préférence de 60 à 400 mm, plus préférablement de 80 à 250 mm avant le col de la buse.

7. Pistolet de pulvérisation de gaz froid selon la revendication 5 ou 6, **caractérisé en ce qu'**avant la section de buse convergente (1) est disposée une préchambre (3), le tube d'injection de poudre (4) se terminant dans la préchambre (3).

8. Pistolet de pulvérisation de gaz froid selon la revendication 7, **caractérisé en ce que** la section de buse convergente (1) présente une longueur entre 20 et 100 mm.

9. Pistolet de pulvérisation de gaz froid selon la revendication 5 ou 6, **caractérisé en ce que** le tube d'injection de poudre (4) se termine dans la section de buse convergente (1).

10. Pistolet de pulvérisation de gaz froid selon l'une des revendications 5 à 9, **caractérisé en ce que** la sortie de la buse (2) est de forme divergente ou d'arrivée cylindrique ou conique.
